# FASCICULE DE BREVET EUROPEEN

(11) **EP 0 275 731 B1**
(45) Date de publication et mention de la délivrance du brevet: **23.10.1991**
(21) Numéro de dépôt: 87402786.5
(22) Date de dépôt: 08.12.1987
(51) Int. Cl.: F41A 27/18

(54) **Tourelle comportant un joint tournant et un dispositif pour réduction de vitesse angulaire**
Turm mit Schleifring und Vorrichtung, um die Winkelgeschwindigkeit zu reduzieren
Turret with a slip ring and an angular speed reduction device

(30) Priorité: 09.12.1986 FR 8617207
(43) Date de publication de la demande: 27.07.1988
(73) Titulaire: THOMSON-CSF, 75008 Paris (FR)
(72) Inventeur: Bourgie, Paul, F-75008 Paris (FR); Peltier, Guy, F-75008 Paris (FR); Lochot, Bernard, F-75008 Paris (FR)
(74) Mandataire: Benoit, Monique

(56) Documents cités:
- FR-A- 2 186 331
- FR-A- 2 484 627
- US-A- 2 414 608
- US-A- 4 518 308
- US-A- 4 576 085
- "Harmonic Drive", 1962, pages 1-31, United Shoe Machinery Corp., Beverly, Massachusetts, US

## Description

L'invention concerne une tourelle comportant un joint tournant et un dispositif pour réduction de vitesse angulaire.

Il est connu d'une part de réaliser des tourelles de poursuite supportant des systèmes d'arme. De telles tourelles doivent pouvoir se mouvoir en site et en gisement pour pouvoir assurer la poursuite des cibles. Les tourelles de défense aérienne doivent présenter une grande agilité pour pouvoir poursuivre en site et en gisement un aéronef en défense aérienne rapprochée. Il est impératif qu'une telle tourelle puisse faire plus d'un tour complet en gisement en poursuivant une cible tournante.

On connaît d'après le document US-A- 2 414 608 une tourelle aéroportée telle que citée dans ses grandes lignes en préambule de la revendication 1, mais elle a un grand encombrement.

D'autre part il est connu d'utiliser en robotique des dispositifs de réduction des vitesses angulaires comportant sur un même axe une pièce creuse sensiblement cylindrique fixe munie de dents d'engrenage sur sa surface interne d'une roue dentée déformable comportant deux dents de moins que la pièce creuse et assurant l'entraînement à vitesse angulaire réduite et comportant en outre une pièce sensiblement elliptique susceptible de déformer la roue dentée déformable. (Voir par exemple FR-A- 2 186 331). On connaît d'après le document US-A-4 518 308 un manipulateur à roulements coniques et moteur pas à pas, mais ne comportant pas de joint tournant électrique.

De tels dispositifs de réduction de vitesse angulaire présentent l'avantage d'une faible masse d'un rapport de réduction de vitesse angulaire très important ainsi que d'un encombrement réduit. Le bras de robot équipé d'un tel dispositif de réduction comporte un câblage de transmission des signaux électriques. Le câblage permet d'alimenter électriquement les actionneurs ainsi que de recueillir les renseignements transmis par des détecteurs. Le câblage ne permet pas la rotation complète du bras du robot autour de son axe. Ceci n'est pas gênant, dans le cas d'un robot dans la mesure où pour exécuter son travail il est impératif de connaître avec une grande précision la position absolue, par rapport à un repère fixe du bras du robot. Par contre, dans le cas d'une tourelle de poursuite comportant des dispositifs de détection et/ou des armes il est impératif de pouvoir assurer un repérage relatif par rapport à la position de la cible et non plus un repérage absolu par rapport à un repère fixe. Il est bien entendu possible d'équiper une tourelle avec par exemple un codeur angulaire. Par exemple, on utilise un codeur angulaire numérique ayant une résolution de 16 bits.

La tourelle de l'invention est du type supportent au moins un système d'arme à deux degrés de liberté, pouvant tourner en gisement autour d'un axe vertical et en site autour d'un axe horizontal, comportant un joint tournant, un moteur d'entraînement pour chaque axe de rotation, chaque moteur étant couplé mécaniquement aux éléments de tourelle qu'il entraîne par un dispositif réducteur de vitesse angulaire, et elle est caractérisée en ce que pour chaque axe de rotation, l'axe du moteur et l'axe de sortie du réducteur de vitesse angulaire correspondants se trouvent sur l'axe de rotation en question, par le fait qu'une partie du joint tournant est fixée sur la tourelle, et que l'autre partie de ce joint est coaxiale avec l'arbre du moteur de tourelle et fixée directement sur le corps d'une partie mobile d'entraînement de la tourelle, le dispositif réducteur de vitesse angulaire étant du type à générateur elliptique d'ondulations. La faible masse du dispositif de réduction de vitesse angulaire permet la construction de tourelles présentant une grande agilité et une faible inertie. La réduction du volume de la tourelle la rend plus petite et donc plus difficilement repérable par l'ennemi.

De plus, le dispositif de réduction de la vitesse angulaire se trouvant sur l'axe de rotation de la tourelle il est facilement interchangeable. Il est possible d'adapter exactement le dispositif de réduction de vitesse aux rapports de réduction désirés et aux puissances mécaniques qu'il devra transmettre. Le dispositif de réduction de la vitesse angulaire sera donc choisi en fonction du système d'arme, et notamment de sa masse, équipant la tourelle ainsi que de la vitesse de rotation maximale et par suite de la puissance des moteurs d'entraînement.

Ainsi il est possible de réaliser, pour chaque système d'arme une tourelle optimisée minimisant l'inertie et les coûts.

De plus il est possible d'adapter et d'optimiser une tourelle existante à un nouveau système d'arme.

L'invention a principalement pour objet une tourelle à deux degrés de liberté comportant un joint tournant, deux moteurs d'entraînement, chaque moteur d'entraînement étant couplé mécaniquement un dispositif de réduction de vitesse de rotation, caractérisée parle fait que les dispositifs de réduction de la vitesse de rotation comportent une pièce creuse sensiblement cylindrique fixe munie d'une denture sur sa surface interne, d'une roue dentée déformable comportant moins de dents que la pièce creuse couplée mécaniquement à la partie de la tourelle devant subir l'entraînement et couplée mécaniquement par un roulement à billes à la roue dentée, une pièce sensiblement elliptique susceptible de déformer la roue dentée de façon à établir le contact en deux points opposés entre la roue et la pièce creuse.

L'invention sera mieux comprise au moyen de la description ci-après et des figures annexées données comme des exemples non limitatifs parmi lesquels :
- la figure 1 est un schéma d'un dispositif de réduction de vitesse angulaire mis en oeuvre dans la tourelle selon la présente invention ;
- la figure 2 est un schéma d'un premier exemple de réalisation des dispositions d'un joint tournant et d'un dispositif de réduction de vitesse angulaire ;
- la figure 3 est un schéma d'un second exemple de réalisation des dispositions d'un joint tournant et d'un dispositif de réduction de vitesse angulaire ;
- la figure 4 est un schéma d'un troisième exemple de réalisation des dispositions d'un joint tournant et d'un dispositif de réduction de vitesse angulaire ;
- la figure 5 est un schéma d'un exemple de réalisation d'une tourelle selon la présente invention.

Sur les figures 1 à 5 les mêmes références ont été utilisées pour désigner les mêmes éléments.

Sur la figure 1, on peut voir une coupe d'un dispositif de réduction de vitesse de rotation mise en oeuvre dans le dispositif selon la présente invention.

Les figures 1a, 1b et 1c correspondent aux diverses étapes d'une rotation complète d'un tour.

La flèche 17 indique la position angulaire de la pièce 11 en rotation lente.

La flèche 18 indique la position angulaire de la pièce 13 en rotation rapide.

La flèche 19 indique la position angulaire de l'axe d'entraînement 190 d'un générateur elliptique d'ondulations 14.

Le dispositif de réduction de vitesse angulaire représenté sur la figure 1 est commercialisé par la Société HARMONIC DRIVE.

Le dispositif 1 de réduction de vitesse angulaire comporte un générateur elliptique des ondulations 14, une couronne flexible à denture extérieure 13 et une couronne rigide à denture intérieure 11. Le générateur elliptique d'ondulations 14 est relié à un roulement à billes 15 à la couronne flexible à denture intérieure 13. Le générateur elliptique d'ondulation est muni d'un axe d'entraînement 190. Le générateur elliptique d'ondulations 14 est susceptible de déformer la couronne flexible à denture intérieure 13 de manière à ce qu'environ 15% des dents de cette couronne opposée par rapport à l'axe de l'ensemble soient en contact avec les dents de la couronne rigide à denture intérieure 11. La denture 12 de la couronne rigide 11 ainsi que la couronne à denture extérieure 13 présente le même module. Toutefois, pour obtenir un rapport de réduction les dentures 12 et 13 ont un nombre de dents différent. Le rapport de réduction i est donné par la formule :

$\text{i = (N(13) - N(12))/N(13)}$

Dans un exemple de réalisation la couronne flexible 13 comporte deux dents de moins que la denture intérieure 12 de la couronne rigide 11. Dans ce cas i est un nombre négatif dans la mesure où le sens de rotation des pièces 11 et 13 est opposé.

Lors de la rotation du générateur elliptique des ondulations 14 celui-ci déforme la couronne flexible à denture extérieure 13. Les dents de la couronne flexible à denture extérieure 13 qui entrent en contact avec les dents de la denture intérieure 12 de la couronne rigide 11 sont sensiblement sur le grand axe de l'ellipse du générateur elliptique des ondulations 14. L'utilisation d'un roulement 15 à billes 16 permet de réduire les pertes par frottement lors de la déformation de la couronne flexible à denture extérieure 13.

Sur la figure 2, on peut voir un premier exemple de réalisation de la transmission de mouvement et des signaux électriques dans une tourelle selon la présente invention. La tourelle comporte une embase fixe 22. Cette embase comporte un moteur, non visible sur la figure 2, relié par un axe 190 à un dispositif de réduction angulaire 1. Un axe 20 présente une vitesse de rotation réduite par rapport à celle de l'axe 190 mais un couple plus élevé. En dessous du dispositif 1 de réduction de vitesse angulaire est disposé un joint tournant 21 assurant la transmission des signaux électriques. Le nombre de pistes du joint tournant est adapté au nombre de signaux électriques à transmettre, tandis que la largeur de chaque piste est adaptée à l'intensité maximale susceptible d'être transmise. Ainsi les alimentations de moteur auront des largeurs de pistes bien supérieures à un retour de signal vidéo provenant d'une caméra disposée sur la tourelle.

Les bagues du joint tournant 21 comportent par exemple des balais ou des cils frottant sur des pistes circulaires, disposés par exemple sur la partie mobile 32 de la tourelle. Des câbles 23 assurent l'arrivée et le départ des fils au joint tournant 21.

Avantageusement le câble 23 comporte tout les blindages nécessaires pour s'affranchir des couplages entre les divers signaux électriques transmis.

La partie mobile 32 est par exemple reliée par un roulement 15 à billes 16 à la partie fixe 22 de la tourelle.

Sur la figure 3, on peut voir une variante de réalisation dans laquelle le joint tournant 21 est disposé au dessus du dispositif dans la réalisation illustrée sur la figure 3. Les bagues métalliques circulaires sont déposées sur la partie fixe 22 de la tourelle. Par exemple, des pistes métalliques isolées permettent d'amener l'énergie à ces bagues d'un câble 23 solidaire de la partie fixe de la tourelle. Les balais ou les cils du joint tournant 21 sont disposés sur un cylindre 41 disposé sur l'axe 20 en sortie du dispositif de réduction de vitesse angulaire 1.

Sur la figure 4, on peut voir une variante du dispositif selon la présente invention dans laquelle le joint tournant 21 est disposé sur la périphérie de la couronne rigide à denture intérieure 11 du dispositif de réduction de vitesse de rotation 1.

Sur la figure 5, on peut voir un exemple de réalisation de tourelle selon la présente invention, la tourelle illustrée sur la figure 5 comporte deux degrés de liberté. Elle est susceptible de rotation en gisement autour d'un axe vertical 35 et en site autour d'un axe horizontal 34. La tourelle 3 selon la présente invention comporte un système d'arme 37 et/ou des dispositifs d'acquisition de donnée 38.

Le système d'arme 37 est par exemple constitué de missiles anti-aérien, de canons, de mitrailleuses. Les missiles comportent par exemple des autodirecteurs infrarouges passifs.

Les dispositifs d'acquisition de donnée comporte par exemple des télémètres laser, des caméras de télévision infrarouges ou visibles. Les dispositifs d'acquisition des données permettent la détection et la poursuite des cibles.

La tourelle 3 selon la présente invention comporte les dispositifs 39 nécessaires à la mise en oeuvre des systèmes d'armes 37. Par exemple, le dispositif 39 comporte le système de lancement des missiles 37.

Avantageusement la tourelle 3 selon la présente invention comporte deux moteurs électriques d'entraînement 36 assurant l'entraînement de la partie mobile 32 autour de l'axe 35 ainsi que la rotation d'une partie de la tourelle 3 autour de l'axe 34. Les moteurs 36 sont reliés aux dispositifs de réduction de vitesse angulaire 1.

La tourelle 3 selon la présente invention est susceptible d'être montée sur véhicules, par exemple sur des véhicules légers tout terrain ou sur un blindé léger.

Un véhicule comportant une tourelle 3 ne sort pas du cadre de la présente invention.

La tourelle selon la présente invention présente l'avantage d'une grande modularité qui permet de lui adapter divers systèmes d'armes. On peut citer à titre d'exemples non limitatifs des missiles par exemple guidés par laser ou des canons.

D'autre part, la tourelle selon la présente invention peu, avantageusement être utilisée sur les navires de guerre. Par exemple, sur les petits bâtiments de surface, les tourelles selon la présente invention assurent la défense antiaérienne, antimissile et/ou antinavire.

Sur les grands bâtiments, les tourelles selon la présente invention assurent avantageusement la défense aérienne et antimissile rapprochée.

L'invention s'applique notamment à la réalisation des tourelles de poursuite de cibles.

L'invention s'applique principalement à la réalisation des tourelles de défense anti-aérienne rapprochée.

## Revendications

1. Tourelle (3) supportant au moins un système d'arme à deux degrés de liberté, pouvant tourner en gisement autour d'un axe vertical (35) et en site autour d'un axe horizontal (34), comportant un joint tournant (21), un moteur d'entraînement (36) pour chaque axe de rotation, chaque moteur étant couplé mécaniquement aux éléments de tourelle qu'il entraîne par un dispositif réducteur de vitesse angulaire (1), caractérisée en ce que pour chaque axe de rotation, l'axe (190) du moteur et l'axe (20) de sortie du réducteur de vitesse angulaire correspondants se trouvent sur l'axe de rotation en question, et par le fait qu'une partie du joint tournant est fixée sur la tourelle (22, 32), et que l'autre partie de ce joint est coaxiale avec l'arbre (190) du moteur de tourelle et fixée directement sur le corps d'une partie mobile d'entraînement de la tourelle (22, 41, 1) le réducteur de vitesse angulaire étant du type à générateur elliptique d'ondulations (14).

2. Tourelle selon la revendication 1, caractérisée par le fait que les systèmes d'armes comportent des missiles.

3. Tourelle selon la revendication 2 caractérisée par le fait que les missiles comportent un autodirecteur infrarouge passif.

4. Tourelle selon l'une quelconque des revendications précédentes, caractérisée par le fait qu'elle comporte des moyens de détection et/ou de poursuite de cibles.

5. Tourelle selon la revendication 4, caractérisée par le fait qu'elle comporte des caméras vidéo sensibles aux rayonnements visibles et/ou infrarouges.

6. Tourelle selon la revendication 4 ou 5, caractérisée par le fait qu'elle comporte un télémètre laser.

7. Tourelle selon l'une quelconque des revendications précédentes, caractérisée par le fait que ladite tourelle (3) est une tourelle de défense aérienne.

8. Tourelle selon l'une quelconque des revendications précédentes, caractérisée par le fait qu'elle est susceptible d'être montée sur un véhicule.

## Claims

1. A turret (3), supporting at least one weapon system that has two degrees of liberty, adapted to rotate azimuthally about a vertical axis (35) and elevationally about a horizontal axis (34), said turret comprising a rotative junction (21) and a drive motor (36) for each axis of rotation, each of the motors being coupled mechanically to the turret elements which said motor drives via an angular speed reduction device (1), characterized in that in respect of each axis of rotation, the axis (190) of the motor and the corresponding output axis (20) of the angular speed reductor are positioned in alignment with the considered axis of rotation, and in that one part of the rotating junction is fixed to the turret (22, 32), and in that the other part of said junction is coaxial with the shaft (190) of the turret motor and fixed directly to the body of a mobile driving part of the turret (22, 4, 1), the angular speed reductor being a reductor of the elliptic wave generator (14) type.

2. A turret according to claim 1, characterized in that the waepon system includes missiles.

3. A turret according to claim 2, characterized in that the missiles comprise a passive infrared auto-target-seeking-device.

4. A turret according to any one of the preceding claims, characterized in that it includes means for detecting and/or tracking targets.

5. A turrent according to claim 4, characterized in that it comprises video cameras which are sensitive to visible and/or infrared light.

6. A turret according to claim 4 or 5, characterized in that it comprises a telemeter laser.

7. A turret according to any one of the preceding claims, characterized in that said turret (3) is an anti-aircraft defense turret.

8. A turret according to any one of the preceding claims, characterized in that it is susceptible of being mounted on a vehicle.

## Patentansprüche

1. Turm (3), der mindestens ein Waffensystem mit zwei Freiheitsgraden trägt und sich azimutal um eine senkrechte Achse (35) und elevationsmäßig um eine waagrechte Achse (34) drehen kann, wobei er eine Drehverbindung (21) und einen Motor (36) für jede Drehachse aufweist und jeder Motor mechanisch mit den Bauteilen des Turms gekoppelt ist, den der Motor über eine Vorrichtung zur Verringerung der Winkelgeschwindigkeit (1) antreibt, dadurch gekennzeichnet, daß sich für jede Drehachse die Achse (190) des Motors und die entsprechende abtreibende Achse (20) des Reduktionsgetriebes für die Winkelgeschwindigkeit in der fraglichen Drehachse befinden, und daß ein Teil der Drehverbindung am Turm (22, 32) befestigt ist und daß der andere Teil dieser Verbindung koaxial zur Welle (190) des Turmmotors angeordnet und direkt am Körper eines beweglichen Antriebsteils des Turms (22, 41, 1) befestigt ist, wobei das Reduktionsgetriebe für die Winkelgeschwindigkeit ein Getriebe mit elliptischem Wellengenerator (14) ist.

2. Turm nach Anspruch 1, dadurch gekennzeichnet, daß die Waffensysteme Raketen umfassen.

3. Turm nach Anspruch 2, dadurch gekennzeichnet, daß die Raketen einen passiven Infrarot-Zielverfolger aufweisen.

4. Turm nach einem beliebigen der vorhergehenden Ansprüche, dadurch gekennzeichnet, daß er Detektor- und/oder Zielverfolgungsmittel aufweist.

5. Turm nach Anspruch 4, dadurch gekennzeichnet, daß er Videokameras aufweist, die auf sichtbare und/oder infrarote Strahlen ansprechen.

6. Turm nach den Ansprüchen 4 oder 5, dadurch gekennzeichnet, daß er einen Telemetrielaser aufweist.

7. Turm nach einem beliebigen der vorhergehenden Ansprüche, dadurch gekennzeichnet, daß der Turm (3) ein Luftabwehrturm ist.

8. Turm nach einem beliebigen der vorhergehenden Ansprüche, dadurch gekennzeichnet, daß er auf einem Fahrzeug montiert werden kann.
